# EUROPÄISCHE PATENTSCHRIFT

(11) **EP 0 936 011 B1**
(45) Veröffentlichungstag und Bekanntmachung des Hinweises auf die Patenterteilung: **25.02.2004**
(21) Anmeldenummer: 98124147.4
(22) Anmeldetag: 19.12.1998
(51) Int. Cl.: B22D 19/04

(54) **Giessverfahren zum Verbinden von wenigstens zwei Bauteilen**
Casting method for joining at least two components
Procédé de jonction d'au moins deux composants par coulée

(30) Priorität: 10.02.1998 DE 19805175
(43) Veröffentlichungstag der Anmeldung: 18.08.1999
(73) Patentinhaber: DaimlerChrysler AG, 70567 Stuttgart (DE)
(72) Erfinder: Gütlbauer, Franz Dr., 85375 Neufahrn (DE); Hoffmann, Hartmut Prof. Dr., 74206 Bad Wimpfen (DE); Jambor, Arno, 71665 Vaihingen (DE); Thoms, Volker Prof. Dr., 75365 Calw (DE)

(56) Entgegenhaltungen:
- EP-A- 0 335 856
- CH-A- 650 956
- DE-A- 1 811 010
- DE-A- 3 009 080
- DE-C- 3 513 718
- FRED H. JAY: "Joining Parts by Die Casting" MACHINE DESIGN, Bd. 43, Nr. 9, 15. April 1971, Seiten 93-95, XP002102449
- PATENT ABSTRACTS OF JAPAN vol. 005, no. 101 (M-076), 30. Juni 1981 & JP 56 045259 A (HONDA MOTOR CO LTD), 24. April 1981

## Beschreibung

Die Erfindung betrifft ein Verfahren zum Verbinden von wenigstens zwei Bauteilen nach dem Oberbegriff des Patentanspruches 1.

Beim Karosseriebau von Kraftfahrzeugen werden gemäß einem aus der Praxis bekannten Stand der Technik zwei Bauteile, insbesondere T-förmig aneinanderstoßende Längs- und Querträger, durch Schweißen miteinander verbunden. Diese sehr gebräuchlichen Schweißverbindungen haben jedoch den Nachteil, dass dafür sehr große Schweißnähte notwendig sind und die beiden miteinander zu verbindenden Teile sich durch Wärmeeinwirkung extrem verziehen können, wodurch die Maßgenauigkeit der gesamten Karosseriestruktur, die durch das Verbinden mehrerer Bauteile miteinander entsteht, nicht auf ein hohes Niveau gebracht werden kann.

Aus der DE-OS 18 11 010 ist ein Verfahren zum gegenseitigen Verbinden von zwei Metallteilen bekannt, bei welchem die Metallteile an ihren Stoßflächen mit einander gegenüberliegenden, sich nach innen erweiternden Ausnehmungen versehen sind. Diese Ausnehmungen bilden bei zusammengefügten Metallteilen einen zusammenhängenden Hohlraum. Zur Verbindung der beiden Teile wird in diesen Hohlraum erwärmtes Metall eingebracht, das beim Erkalten schrumpft und somit die Metallteile zusammenzieht.

Das dort beschriebene Verfahren mag bei einfachen Bauteilen durchaus für eine Verbindung geeignet sein, im Karosseriebau kann es jedoch aufgrund der dort auftretenden komplizierten Strukturen nicht in geeigneter Weise eingesetzt werden.

Die US-PS 982,265 beschreibt ein Verfahren zum Anbinden einer Stange an ein Rohr, wobei in das Rohr Metall eingegossen wird und somit die Stange mit dem Rohr verbunden wird.

Des weiteren ist aus der US-PS 1,021,437 eine Verbindung für zwei Rohre bekannt, die durch das Eingießen von flüssigem Metall in den Verbindungsbereich der beiden T-förmig aneinanderstoßenden Rohre zustande kommt.

Weiterhin zeigt der Fachartikel von Fred H. Jay: " Joning parts by die casting", Machine Design, Bd. 43, Nr. 9, 15.04.1971, Seiten 93-95 ein Verbindungsverfahren, bei dem zwei Bauteile, insbesondere Zahnwellen im Getriebebau, miteinander durch Einspritzen flüssigen Metalls in einem Arbeitsgang miteinander verbunden werden, wobei die zu verbindenden Teile schwalbenschwanzförmige Aussparungen aufweisen, in die das Metall hineinfließt. Wenn das Metall gegen sein Zentrum schrumpft, zieht es sich am Schwalbenschwanz fest.

Weiterhin zeigt die DE 30 09 080 A1 zwei Bauteile, eine vorgefertigte Felge und ein Radkörper, wobei der Radkörper an die Felge angegossen wird. Die Felge besitzt Schenkelstege und einen T-förmigen Mittelsteg, die die Funktion einer Klammer aufweisen, die das angegossene Radkörpermaterial festhalten.

Die DE 35 13 718 C1 zeigt ein Verbindungsverfahren, nach dem in einem einzigen Gießvorgang zwei Bauteile miteinander unter gleichzeitiger Ausbildung eines Verbindungsteils (einem Scharnier) verbunden werden. Hierbei weist ein Verbindungsteil schwalbenschwanzartige Gussansätze auf, welche zur Verankerung des Scharnierflügels dienen.

Weiterhin zeigt die CH 650 956 A5 einen Verbundkörper, der in einer Gussform aus einem Hartmetallstück mit einer schwalbenschwanzförmigen Hinterschneidung und Metallguss hergestellt wird. Das in de der Gussform eingelegte Hartmetallstück wird mit flüssigem Metallguss so umgossen, der Hinterschneidungsbereich mit flüssigem Metallguss belegt wird, wonach durch die Erstarrungsgeschwindigkeit des Gusses nach dem Giessen das Hartmetallstück unter Druckspannung gesetzt wird. Nach Erstarrung des Gusses ist das Hartmetallstück in diesem unlösbar verankert.

Schließlich ist in der EP 0 335 856 A1 eine Fügeverbindung dargestellt, die ein Preß- oder Walzteil und ein Gussstück miteinander verbindet, wobei das Gussstück am Pressteil angegossen ist. Um die Festigkeit der Verbindung zu erhöhen, ist im Pressteil ein schwalbenschwanzförmige Profilierung vorgesehen. Es ist Aufgabe der vorliegenden Erfindung, ein Verfahren zum Verbinden zweier Bauteile zu schaffen, welches insbesondere im Karoseriebau eine einfache, sichere und für die Serienfertigung geeignete Verbindung darstellt.

Es ist Aufgabe der vorliegenden Erfindung, ein Verfahren zum Verbinden zweier Bauteile zu schaffen, welches insbesondere im Karosseriebau eine einfache, sichere und für die Serienfertigung geeignete Verbindung darstellt. Erfindungsgemäß wird diese Aufgabe durch die im kennzeichnenden Teil von Anspruch 1 genannten Merkmale gelöst.

Durch den zuletzt erstarrenden Kernbereich zieht sich das Verbindungsteil in dem Bereich um die Hinterschneidung des ersten Bauteiles beim Erstarren so zusammen, daß sich eine Spannwirkung mit sehr hohen Kräften ergibt, welche bei vollständig erstarrtem Verbindungsteil zu einer äußerst stabilen Verbindung zwischen dem ersten Bauteil und dem Verbindungsteil führt.

Anschließend wird erfindungsgemäß das zweite Bauteil an dem Verbindungsteil angebracht, wodurch letztendlich die beiden Bauteile in einfacher Weise miteinander verbunden werden. Je nach der gewählten Form des Verbindungsteiles entsteht somit eine Anbindung des zweiten Bauteils an das erste Bauteil in beliebiger Art und Weise.

Vorteilhafte Ausgestaltungen und Weiterbildungen der Erfindung ergeben sich aus den Unteransprüchen und aus dem nachfolgend anhand der Zeichnung prinzipmäßig dargestellten Ausführungsbeispiel.

Es zeigt:
- Fig.1: Zwei durch eine erste Ausführungsform des erfindungsgemäßen Verfahrens verbundene Bauteile; und
- Fig.2: zwei durch eine zweite Ausführungsform des erfindungsgemäßen Verfahrens verbundene Bauteile.

Die Figuren 1 und 2 zeigen jeweils ein als Längsträger 1 ausgebildetes erstes Bauteil einer in ihrer Gesamtheit nicht dargestellten Fahrzeugkarosserie. Der Längsträger 1 verläuft in Längsrichtung der Fahrzeugkarosserie, z.B. an einer Dachseite, und weist an einer Seitenfläche eine Hinterschneidung 2 auf, die in diesem Fall als an sich bekannte Schwalbenschwanz-Führung ausgebildet ist. Dabei sind auch andere Ausbildungen der Hinterschneidung 2 möglich, z.B. als T-Nut. Die Hinterschneidung 2 kann nur in einem Teilbereich der Länge des Längsträgers 1 vorgesehen sein, verläuft aber aus fertigungstechnischen Gründen meist über seine gesamte Länge.

Im Bereich der Hinterschneidung 2 wird über einen Teil der Länge des Längsträgers 1 eine nicht dargestellte Gießform angesetzt, in welche dann flüssiges Metall zur Bildung eines Verbindungsteils 3 eingegossen wird. Die Gießform kann dabei je nach dem zum Einsatz kommenden Gießverfahren in an sich bekannter Weise als Sand-, Kokillen- oder Druckgießform ausgebildet sein.

Das Verbindungsteil 3 und die Hinterschneidung 2 sind dabei so ausgelegt bzw. aufeinander abgestimmt, daß bei der Erstarrung ein zuletzt erstarrender Kernbereich 4 des Verbindungsteils 3 den in der Hinterschneidung 2 sich befindlichen Anteil des Verbindungsteils 3 zusammenzieht, so daß sich durch die daraus entstehenden Spannungen das Verbindungsteil 3 mit dem Bauteil 1 fest verbindet.

Mit anderen Worten, die durch das Zusammenziehen des zuletzt erstarrenden Kernbereichs 4 entstehenden Kräfte verlaufen genau so, daß eine sehr große Spannwirkung zwischen dem Verbindungsteil 3 und dem Längsträger 1 zustande kommt. Die entsprechende Auslegung der Hinterschneidung 2 und des Verbindungsteils 3 können z.B. durch Versuche oder Computersimulation ermittelt werden.

An das Verbindungsteil 3 wird anschließend in einem dem Bauteil 1 abgewandten Bereich 5 des Verbindungsteils 3 ein zweites Bauteil 6, in diesem Fall ein Querträger 6 der Fahrzeugkarosserie angebracht. Dies kann durch bewährte Verbindungsverfahren, wie z.B. Schrauben oder Schweißen erfolgen. Beim Anschweißen des Querträgers 6 an das Verbindungsteil 3 sind weitaus weniger und auch kleinere Schweißnähte erforderlich, als bei einer direkten Anschweißung des Querträgers 6 an den Längsträger 1, wie dies beim Stand der Technik der Fall ist. Dadurch ergeben sich weitaus weniger Verspannungen und ein sehr viel geringerer Verzug in den beiden Bauteilen 1 und 6.

Das Bauteil 6 stößt in den abgebildeten Fällen an das Bauteil 1 T-förmig an. Es können durch das Verbindungsteil 3 je nach Bedarf auch Bauteile mit beliebigen anderen Winkeln zueinander verbunden werden, wobei das Verbindungsteil 3 auch gebogen sein kann. Das zweite Bauteil 6 kann dabei zylinderförmig, rechteckig oder von beliebigem anderen Querschnitt sein. Selbstverständlich wird dann der Bereich 5 des Verbindungsteils 3 an den entsprechenden Querschnitt des zweiten Bauteils 6 angepaßt.

Im Gegensatz zu der in Fig. 1 dargestellten sogenannten negativen Hinterschneidung 2 ist gemäß Fig. 2 ein Längsträger 1 mit einer sogenannten positiven Hinterschneidung 2 dargestellt. Das Verbindungsteil 3 paßt sich in beiden Fällen beim Gießen an die entsprechende Hinterschneidung 2 an und es ergibt sich wie bereits oben dargelegt durch den zuletzt erstarrenden Kernbereich 4 eine feste Verbindung zwischen dem Bauteil 1 und dem Verbindungsteil 3.

In nicht dargestellter Art und Weise können gemäß beiden beschriebenen Ausführungsformen auch mehrere Gießformen an einen Querträger 1 angebracht werden, wodurch mehrere gleichartige Verbindungsteile 3 hergestellt und mehrere Querträger 6 an einen Längsträger 1 angebracht werden können.

Alternativ wäre auch eine Gießform denkbar, mit welcher zwei oder mehrere Verbindungsteile 3 mit einem einzigen Abguß an einen Längsträger 1 angegossen werden können. Auch so könnten dann mehrere Querträger 6 an einen Längsträger 1 angebracht werden.

Das beschriebene Verfahren ist bei allen bekannten Gießverfahren und Legierungen bzw. Materialien durchführbar. Die Art der Anbringung des Querträgers 6 an dem Verbindungsteil 3 kann dabei je nach Material variieren.

In jedem Fall ist beim Gießen bzw. beim Herstellen der Gießform zu beachten, daß auch bei gebogenem Verbindungsteil 3 die Gießform nach dem Gießen wieder getrennt werden kann.

## Patentansprüche

1. Verfahren zum Verbinden von wenigstens zwei Bauteilen, wobei das erste Bauteil an einer dem zweiten Bauteil zugewandten Seite eine Hinterschneidung aufweist,
**dadurch gekennzeichnet,**
**dass** im Bereich der Hinterschneidung (2) ein Verbindungsteil (3) an das erste Bauteil (1) angegossen wird, wobei im Bereich der Hinterschneidung (2) über einen Teil der Länge des ersten Bauteils (1) eine Gießform angesetzt wird, in welche flüssiges Metall zur Bildung des Verbindungsteils (3) eingegossen wird, dass das Verbindungsteil (3) so ausgelegt wird, dass das Verbindungsteil (3) bei seiner Erstarrung durch das Zusammenziehen eines zuletzt erstarrenden Kernbereiches (4) des Verbindungsteils (3) fest mit dem ersten Bauteil (1) verbunden wird, und dass anschließend das zweite Bauteil (6) an dem Verbindungsteil (3) an einem der Hinterschneidung (2) abgewandten Bereich (5) angebracht wird.

2. Verfahren nach Anspruch 1,
**dadurch gekennzeichnet,**
**daß** mehrere Verbindungsteile (3) mit derselben Gießform nacheinander an das erste Bauteil (1) angegossen werden.

3. Verfahren nach einem der Ansprüche 1 oder 2,
**dadurch gekennzeichnet,**
**daß** die Hinterschneidung (2) durch eine Schwalbenschwanz-Führung gebildet wird.

4. Verfahren nach einem der Ansprüche 1 oder 2,
**dadurch gekennzeichnet,**
**daß** die Hinterschneidung (2) durch eine T-Nut gebildet wird.

5. Verfahren nach einem der Ansprüche 1 bis 4,
**dadurch gekennzeichnet,**
**daß** als Gießform eine Sandgießform verwendet wird.

6. Verfahren nach einem der Ansprüche 1 bis 4,
**dadurch gekennzeichnet,**
**daß** als Gießform eine Kokille verwendet wird.

7. Verfahren nach einem der Ansprüche 1 bis 4,
**dadurch gekennzeichnet,**
**daß** als Gießform eine Druckgießform verwendet wird.

8. Verfahren nach einem der Ansprüche 1 bis 7,
**dadurch gekennzeichnet,**
**daß** der der Hinterschneidung (2) abgewandte Bereich (5) des Verbindungsteils (3) beim Gießen zylinderförmig ausgebildet wird.

9. Verfahren nach einem der Ansprüche 1 bis 7,
**dadurch gekennzeichnet,**
**daß** der der Hinterschneidung (2) abgewandte Bereich (5) des Verbindungsteils (3) beim Gießen quaderförmig ausgebildet wird.

10. Verfahren nach einem der Ansprüche 1 bis 9,
**dadurch gekennzeichnet,**
**daß** das zweite Bauteil (6) an das Verbindungsteil (3) angeschraubt wird.

11. Verfahren nach einem der Ansprüche 1 bis 9,
**dadurch gekennzeichnet,**
**daß** das zweite Bauteil (6) an das Verbindungsteil (3) angeschweißt wird.

12. Verfahren nach einem der Ansprüche 1 bis 11,
**dadurch gekennzeichnet,**
**daß** das erste Bauteil (1) und das zweite Bauteil (6) als Karosseriebauteile eines Kraftfahrzeuges verwendet werden.

13. Verfahren nach Anspruch 12,
**dadurch gekennzeichnet,**
**daß** das zweite Bauteil (6) als Querträger ausgebildet wird, welcher T-förmig an das als Längsträger ausgebildete erste Bauteil (1) anstößt.

## Claims

1. Method for joining at least two components, whereby the first component has an undercut on a side facing the second component,
**characterised in that**
a joining element (3) is cast on the first component (1) in the region of the undercut (2), whereby, in the region of the undercut (2), a casting mould into which liquid metal is poured to produce the joining element (3) is placed over part of the length of the first component (1), **in that** the joining element (3) is so designed that the joining element (3) is securely joined to the first component (1) during the solidification process by the contraction of a core region (4) of the joining element (3) solidifying last, and **in that** the second component (6) is then joined to the joining element (3) in a region (5) remote from the undercut (2).

2. Method according to claim 1,
**characterised in that**
several joining elements (3) are cast on the first component (1) in sequence with the same casting mould.

3. Method according to claim 1 or 2,
**characterised in that**
the undercut (2) is represented by a dovetail guide.

4. Method according to claim 1 or 2,
**characterised in that**
the undercut (2) is represented by a T-slot.

5. Method according to any of claims 1 to 4,
**characterised in that**
a sand mould is used as a casting mould.

6. Method according to any of claims 1 to 4,
**characterised in that**
a permanent mould is used as a casting mould.

7. Method according to any of claims 1 to 4,
**characterised in that**
a die-casting mould is used as a casting mould.

8. Method according to any of claims 1 to 7,
**characterised in that**
the region (5) of the joining element (3) which is remote from the undercut (2) is given a cylindrical shape during the casting process.

9. Method according to any of claims 1 to 7,
**characterised in that**
the region (5) of the joining element (3) which is remote from the undercut (2) is given a cuboid shape during the casting process.

10. Method according to any of claims 1 to 9,
**characterised in that**
the second component (6) is bolted to the joining element (3).

11. Method according to any of claims 1 to 9,
**characterised in that**
the second component (6) is welded to the joining element (3).

12. Method according to any of claims 1 to 11,
**characterised in that**
the first component (1) and the second component (6) are used as body panels of a motor vehicle.

13. Method according to claim 12,
**characterised in that**
the second component (6) is designed as a cross-member abutting the first component (1) designed as a side member in a T-shape.

## Revendications

1. Procédé pour relier au moins deux éléments de construction, le premier élément de construction comportant une contre-dépouille du côté tourné vers le second élément de construction, **caractérisé en ce qu'**une pièce de liaison (3) est jointe par moulage au premier élément de construction (1) dans la zone de la contre-dépouille (2), moyennant quoi un moule, dans lequel du métal liquide est coulé pour former la pièce de liaison (3), est ajouté sur une partie de la longueur du premier élément de construction (1) dans la zone de la contre-dépouille (2); **en ce que** la pièce de liaison (3) est configurée de telle manière que la pièce de liaison (3) est liée fixement au premier élément de construction (1) lors de sa solidification par la contraction d'une zone de noyau (4) de la pièce de liaison (3) se solidifiant en dernier, et **en ce que**, ensuite, le second élément de construction (2) est monté sur la pièce de liaison (3) dans une zone (5) opposée à la contre-dépouille (2).

2. Procédé selon la revendication 1, **caractérisé en ce que** plusieurs pièces de liaison (3) sont jointes par moulage au premier élément de construction (1) les unes après les autres avec le même moule.

3. Procédé selon la revendication 1 ou 2, **caractérisé en ce que** la contre-dépouille (2) est formée par une glissière en queue d'aronde.

4. Procédé selon la revendication 1 ou 2, **caractérisé en ce que** la contre-dépouille (2) est formée par une rainure en T.

5. Procédé selon l'une quelconque des revendications 1 à 4, **caractérisé en ce que** l'on utilise un moule de sable comme moule.

6. Procédé selon l'une quelconque des revendications 1 à 4, **caractérisé en ce que** l'on utilise une coquille comme moule.

7. Procédé selon l'une quelconque des revendications 1 à 4, **caractérisé en ce que** l'on utilise un moule de coulée sous pression comme moule.

8. Procédé selon l'une quelconque des revendications 1 à 7, **caractérisé en ce que** la zone (5) opposée à la contre-dépouille (2) de la pièce de liaison (3) est configurée en forme de cylindre lors du moulage.

9. Procédé selon l'une quelconque des revendications 1 à 7, **caractérisé en ce que** la zone (5) opposée à la contre-dépouille (2) de la pièce de liaison (3) est configurée en forme de parallélépipède lors du moulage.

10. Procédé selon l'une quelconque des revendications 1 à 9, **caractérisé en ce que** le second élément de construction (6) est vissé sur la pièce de liaison (3).

11. Procédé selon l'une quelconque des revendications 1 à 9, **caractérisé en ce que** le second élément de construction (6) est soudé sur la pièce de liaison (3).

12. Procédé selon l'une quelconque des revendications 1 à 11, **caractérisé en ce que** le premier élément de construction (1) et le second élément de construction (6) sont utilisés comme des éléments de carrosserie d'un véhicule automobile.

13. Procédé selon la revendication 12, **caractérisé en ce que** le second élément de construction (6) est configuré comme une entretoise transversale qui se raccorde en forme de T au premier élément de construction (1) configuré comme un longeron.
